# EUROPÄISCHE PATENTSCHRIFT

(11) **EP 3 481 081 B1**
(45) Veröffentlichungstag und Bekanntmachung des Hinweises auf die Patenterteilung: **07.10.2020**
(21) Anmeldenummer: 18203237.5
(22) Anmeldetag: 30.10.2018
(51) Int. Cl.: H04R 1/28, F01N 1/06

(54) **AUSPUFFBLENDE MIT SCHALLQUELLE**
EXHAUST FINISHER WITH SOUND WAVE SOURCE
DÉFLECTEUR D'ÉCHAPPEMENT À SOURCE SONORE

(30) Priorität: 03.11.2017 DE 102017219573
(43) Veröffentlichungstag der Anmeldung: 08.05.2019
(73) Patentinhaber: Cisma Solutions ApS, 8600 Silkeborg (DK)
(72) Erfinder: Lorenz, Frank, 8600 Silkeborg (DK)
(74) Vertreter: Kohler Schmid Möbus Patentanwälte

(56) Entgegenhaltungen:
- CN-A- 104 924 978
- US-A1- 2007 068 719
- US-A1- 2017 133 003

## Beschreibung

### Technisches Gebiet

Die Erfindung betrifft eine Auspuffblende mit einer Schallquelle für ein Kraftfahrzeug. Die Erfindung betrifft ferner eine Auspuffanlage mit einer solchen Auspuffblende. Die Erfindung betrifft weiterhin die Bereitstellung eines Verfahrens zur Schallabgabe mit einer solchen Auspuffblende.

### Stand der Technik

Es ist aus dem Stand der Technik bekannt, Auspuffblenden zum Schutz und zur Verzierung von Auspuffrohren von Kraftfahrzeugen zu verwenden, wie unter anderem in der DE 10 2004 038 782 A1 und DE 10 2014 208 722 A1 angeführt ist. US2017/0133003 A1 offenbart ein solches System.

Bei den aus dem Stand der Technik bekannten Auspuffblenden treten keine kontrolliert unterscheidbaren akustischen Effekte zusätzlich zu denen auf, welche durch das Kraftfahrzeug bei dessen Gebrauch erzeugt werden, wie zum Beispiel Motorgeräusche.

Es ist daher Aufgabe der Erfindung, eine Auspuffblende bereitzustellen, mit welcher solche zusätzlichen akustischen Effekte kontrolliert erzeugt werden können, zum Beispiel Warnsignale für andere Verkehrsteilnehmer bei Beschleunigung oder Abbremsung des Kraftfahrzeugs oder Erkennungssignale für ein individuelles Kraftfahrzeug, z.B. ein motorspezifischer Sound. Es ist ferner Aufgabe der Erfindung, eine Auspuffanlage mit einer solchen Auspuffblende bereitzustellen. Es ist weiter Aufgabe der Erfindung, ein Verfahren zur Schallabgabe mit einer solchen Auspuffblende anzugeben.

Die Aufgabe wird durch eine Auspuffblende gemäß Anspruch 1 gelöst. Die erfindungsgemäße Auspuffanlage weist die in Anspruch 10 angegebenen Merkmale auf. Die Merkmale des erfindungsgemäßen Verfahrens sind in Anspruch 11 angegeben. Vorteilhafte Ausgestaltungen ergeben sich aus den jeweils rückbezogenen Unteransprüchen.

### Offenbarung der Erfindung

Die erfindungsgemäße Auspuffblende für ein Kraftfahrzeug weist einen röhrenförmigen Inneneinsatz auf. Sie ist dadurch gekennzeichnet, dass sie mit einer ansteuerbaren Schallerzeugungseinrichtung zur Schallabgabe aus der Auspuffblende ausgestattet ist.

Vorteilhaft lassen sich durch eine Schallerzeugungseinrichtung Töne bzw. Schallwellen kontrolliert zusätzlich zu den Geräuschen bewirken, welche von dem Kraftfahrzeug selber während dessen Gebrauch erzeugt werden. Dadurch können akustische Effekte zum Beispiel zu einer Erhöhung der Sicherheit im Straßenverkehr hervorgebracht werden, unter anderem in Form von Warnsignalen. Die Schallerzeugungseinrichtung ist besonders bevorzugt in Form einer Lautsprechermembran ausgebildet. Für verschiedene Kraftfahrzeuge können verschiedene akustische Signale verwendet werden, sodass einzelne Kraftfahrzeuge anhand dieser Signale unterschieden werden können. Weiterhin kann der Klang bzw. "Sound" eines Motors verstärkt werden.

Bei einer vorteilhaften Ausgestaltung der Auspuffblende ist der Inneneinsatz in Form eines Klangkörpers zur Schallabgabe ausgebildet. Die von der Schallerzeugungseinrichtung erzeugten Töne können dann in den Inneneinsatz geleitet und dort verstärkt und/oder fokussiert werden. Insbesondere können durch den Inneneinsatz und gegebenenfalls andere akustische Mittel wie weitere Verstärker Töne erzeugt werden, welche tief sind im Vergleich zu Geräuschen, welche das Kraftfahrzeug bei dessen Gebrauch erzeugt. Die Temperatur am Lautsprecher, dem Innneneinsatz und den weiteren akustischen Mitteln kann hierbei durch Luftströme in einem zum Funktionieren des Lautsprechers und der akustischen Mittel angemessenen Bereich gehalten werden.

Vorteilhaft weist der Inneneinsatz eine Ausnehmung auf, insbesondere in Form einer Durchgangsausnehmung, in der die Schallerzeugungseinrichtung angeordnet ist. Dann kann der von der Schallerzeugungseinrichtung erzeugte Schall unmittelbar in den Inneneinsatz geleitet werden.

In einer weiteren Ausgestaltung weist die Auspuffblende zur mittelbaren oder unmittelbaren Spannungsversorgung der Schallerzeugungseinrichtung eine Batterie und/oder einen Akkumulator auf. Hierdurch kann eine unabhängige Versorgung der Schallerzeugungseinrichtung mit elektrischer Energie sichergestellt werden.

Bei einer weiteren Ausführungsform weist die Auspuffblende zur mittelbaren oder unmittelbaren Spannungsversorgung der Schallerzeugungseinrichtung einen Wandler zur Umwandlung von Wärme in elektrische Spannung auf, insbesondere in Form eines Piezoelements. Hierdurch kann die im Kraftfahrzeug während dessen Benutzung entstehende Wärme, zum Beispiel Abgaswärme, zur Bereitstellung elektrischer Energie für die Schallerzeugungseinrichtung verwendet werden.

Vorteilhaft weist die Auspuffblende eine Steuereinheit zum Ansteuern der Schallerzeugungseinrichtung auf, wobei die Steuereinheit vorzugsweise ein digitales Abspielgerät aufweist. Dann können durch die Schallerzeugungseinrichtung erzeugte Töne gezielt vorab ausgewählt und gespeichert werden.

In einer vorteilhaften Ausgestaltung ist die Steuereinheit durch eine Funk-Fern-Verbindung, insbesondere per WLAN, ansteuerbar. Dann können die Töne, welche durch die Schallerzeugungseinrichtung erzeugt werden, von außerhalb der Auspuffblende und/oder des Kraftfahrzeugs gesendet werden bzw. von einem Nutzer von einer äußeren Datenquelle heruntergeladen werden.

Bei einer weiteren Ausführungsform weist die Auspuffblende einen Vibrationssensor auf, insbesondere am Inneneinsatz. Dadurch lassen sich die Töne bzw. der Schall in Abhängigkeit von der Vibration des Inneneinsatzes einstellen. Durch diese Vibration lässt sich eine Kopplung des erzeugten Schalls an die Geschwindigkeit des Kraftfahrzeugs bewirken.

Vorteilhaft weist die Auspuffblende, insbesondere am Inneneinsatz, einen Gasflusssensor auf. Der Gasflusssensor kann zur Luftmassenmessung und/oder zur Luftvolumenmessung ausgebildet sein. Dadurch lassen sich die Töne bzw. der Schall in Abhängigkeit von dem Abgasfluss durch die Auspuffblende einstellen. Auch durch den Fluss bzw. Volumenstrom des Abgases aus dem Motor lässt sich eine Kopplung des erzeugten Schalls an die Geschwindigkeit des Kraftfahrzeugs bewirken.

Eine Auspuffanlage weist ein Auspuffrohr und eine an das Auspuffrohr montierte erfindungsgemäße Auspuffblende auf. Vorteilhaft kann eine solche Auspuffanlage eines Kraftfahrzeugs kontrolliert akustische Effekte zusätzlich zu den bei Gebrauch des Fahrzeugs erzeugten Geräuschen bewirken. Der Klang des Motors eines Kraftfahrzeugs kann verstärkt und/oder modifiziert werden. Hierdurch können zum Beispiel andere Verkehrsteilnehmer vor einer Beschleunigung oder Abbremsung des Kraftfahrzeugs gewarnt werden. Die abgegebenen Töne können für einzelne Kraftfahrzeuge individuell gestaltet werden.

Bei einem Verfahren zur Schallabgabe an einer Auspuffblende wird an dieser Auspuffblende über eine angesteuerte Schallerzeugungseinrichtung Schall abgegeben. Mit dem Verfahren wird vorzugsweise der Klang des Motors eines Kraftfahrzeugs verstärkt und/oder modifiziert. Durch von der Schallerzeugungseinrichtung abgegebene akustische Signale kann die Verkehrssicherheit erhöht werden, wenn ein Kraftfahrzeug, welches über eine solche Schallerzeugungseinrichtung verfügt, beschleunigt oder abbremst.

Bei einer vorteilhaften Ausgestaltung des Verfahrens erfolgt die Schallabgabe in Abhängigkeit von
a) einer gemessenen Schwingung der Auspuffblende und/oder eines Teils der Auspuffblende; und/oder
b) in Abhängigkeit von einem gemessenen Abgasfluss durch die Auspuffblende.

Vorteilhaft kann auf diese Weise die Schallabgabe an die Erhöhung bzw. Absenkung der Vibrationen der Auspuffblende und/oder des Abgasflusses und damit mittelbar an die Geschwindigkeit des Kraftfahrzeugs gekoppelt werden.

### Kurze Beschreibung der Zeichnung

Weitere Merkmale und Vorteile der Erfindung ergeben sich aus der nachfolgenden detaillierten Beschreibung eines Ausführungsbeispiels der Erfindung, aus den Patentansprüchen sowie anhand der Figuren der Zeichnung, die erfindungswesentliche Einzelheiten zeigt. Die verschiedenen Merkmale können je einzeln für sich oder zu mehreren in beliebigen Kombinationen bei Varianten der Erfindung verwirklicht sein. Die in der Zeichnung gezeigten Merkmale sind derart dargestellt, dass die erfindungsgemäßen Besonderheiten deutlich sichtbar gemacht werden können.

In der Zeichnung zeigen:
- Fig. 1: einen schematischen Längsschnitt durch ein Kraftfahrzeug mit einer Auspuffanlage;
- Fig. 2a: eine Vorderansicht der erfindungsgemäßen Auspuffblende;
- Fig. 2b: einen Längsschnitt der Auspuffblende gemäß der Linie A-A' in Fig. 2a; und
- Fig. 3: eine schematisierte Darstellung eines Verfahrens zur Schallabgabe an einer Auspuffblende.

### Ausführungsformen der Erfindung

In **Fig. 1** ist ein Längsschnitt durch ein Kraftfahrzeug **10** mit einer Auspuffanlage **12** gezeigt. Die Auspuffanlage 12 weist ein Auspuffrohr **14** auf. Das Kraftfahrzeug 10 ist ferner mit einem Motor **16** ausgestattet. Zwischen dem Motor 16 und der Auspuffanlage 12 ist eine fluidische Verbindung **18** angeordnet, durch welche Abgase von dem Motor 16 zu der Auspuffanlage 12 strömen können.

**Fig. 2a** zeigt eine Vorderansicht einer erfindungsgemäßen Auspuffblende **20**, welche an dem Auspuffrohr 14 (siehe Fig. 1) montiert werden kann. Die Auspuffblende 20 weist ein Außenrohr **22** zum Schutz und oder zur Verzierung des Auspuffrohrs 14 auf. Die Auspuffblende 20 weist ferner einen Inneneinsatz **24** zur Schallabgabe auf, welcher innerhalb des Außenrohrs 22 angeordnet ist und die Form einer Röhre hat.

**Fig. 2b** zeigt einen Längsschnitt der Auspuffblende 20, gemäß der Fig. 2a gezeigte Linie A-A'. Der Inneneinsatz 24 ist zur Montage der Auspuffblende 20 auf das Auspuffrohr 14 aufgeschoben. Er ist mit einer Klammer **26** an dem Auspuffrohr 14 fixiert.

Der Inneneinsatz 24 weist eine erste Durchgangsausnehmung **28** auf. In der ersten Durchgangsausnehmung 28 ist eine Schallerzeugungseinrichtung **30** angeordnet, welche insbesondere ansteuerbar ist. Die Schallerzeugungseinrichtung 30 dient der Erzeugung von Tönen bzw. Schallwellen, welche sich durch den als Klangkörper ausgebildeten Inneneinsatz 24 bewegen und dort fokussiert und/oder verstärkt werden können.

Ferner weist der Inneneinsatz 24 eine zweite Durchgangsausnehmung **32** auf. In dieser zweiten Durchgangsausnehmung 32 ist ein Gasflusssensor **34** angeordnet. Der Gasflusssensor 34 kann den Abgasfluss durch die Auspuffblende 20 messen. Die Erzeugung von Schall durch die Schallerzeugungseinrichtung 30 kann in Abhängigkeit von diesem Abgasfluss erfolgen. Insbesondere kann der Schall verstärkt werden, wenn der Abgasfluss erhöht wird.

An dem Inneneinsatz 24 ist ein Vibrationssensor **36** zur Messung der Vibration des Inneneinsatzes 24 angeordnet. Der Vibrationssensor 36 ist an einem Abschnitt **38** des Inneneinsatzes 24 angeordnet, welcher an dem Auspuffrohr 14 anliegt, wobei der Vibrationssensor 36 vorzugsweise an diesem Abschnitt 38 in radialer Richtung dem Auspuffrohr 14 gegenüberliegend positioniert ist. Die Erzeugung von Schall durch die Schallerzeugungseinrichtung 30 kann in Abhängigkeit von der Vibration des Inneneinsatzes 24 erfolgen. Insbesondere kann der Schall verstärkt werden, wenn die Vibration erhöht wird.

An dem Außenrohr 22 der Auspuffblende 20 ist eine Batterie **40** befestigt. Die Batterie 40 dient insbesondere der Stromversorgung der Schallerzeugungseinrichtung 30. Durch eine an dem Außenrohr 22 der Auspuffblende 20 befestigte Steuereinheit **42** kann insbesondere die Schallerzeugungseinrichtung 30 angesteuert werden. Vorzugsweise weist die Steuereinheit 42 ein digitales Abspielgerät auf. Dann lassen sich die Töne einstellen, welche durch die Schallerzeugungseinrichtung 30 erzeugt werden. Alternativ oder zusätzlich dazu weist die Steuereinheit 42 zu diesem Zweck eine Funk-Fern-Verbindung auf und ist insbesondere per WLAN ansteuerbar.

In **Fig. 3** ist ein Verfahren **100** zur Schallabgabe einer Auspuffblende schematisiert dargestellt. In einem Schritt **102** wird an der Auspuffblende 20 über eine angesteuerte Schallerzeugungseinrichtung 30 Schall abgegeben.

Unter Vornahme einer Zusammenschau aller Figuren der Zeichnung betrifft die Erfindung zusammenfassend eine Auspuffblende 20 für ein Kraftfahrzeug 10 mit einem Inneneinsatz 24, welcher die Form eines Rohres aufweist. Die Auspuffblende 20 ist vorzugsweise durch eine Schallerzeugungseinrichtung 30 zur Erzeugung und Abgabe von Schall gekennzeichnet, welche einen Teil der Auspuffblende 20 bildet und ansteuerbar ist.

## Patentansprüche

1. Auspuffanlage mit einem Auspuffrohr (14) und einer an das Auspuffrohr (14) montierten Auspuffblende (20) für ein Kraftfahrzeug (10), wobei die Auspuffblende (20) einen röhrenförmigen Inneneinsatz (24) aufweist, wobei die Auspuffblende (20) eine Steuereinheit (42) zum Ansteuern der Schallerzeugungseinrichtung (30) aufweist,
wobei die Auspuffblende (20) eine ansteuerbare Schallerzeugungseinrichtung (30), insbesondere in Form einer Lautsprechermembran, zur Schallabgabe aus der Auspuffblende (20) aufweist,
wobei die Steuereinheit (42) vorzugsweise ein digitales Abspielgerät aufweist,
wobei die Auspuffblende (20), insbesondere am Inneneinsatz (24), einen Gasflusssensor (34) aufweist,
wobei die Auspuffblende ein Außenrohr (22) aufweist,
wobei der Inneneinsatz (24) innerhalb des Außenrohrs (22) angeordnet ist,
wobei der Inneneinsatz (24) auf das Auspuffrohr (14) aufgeschoben ist,
wobei der Inneneinsatz (24) in Form eines Klangkörpers zur Schallabgabe ausgebildet ist,
wobei der Inneneinsatz (24) eine Ausnehmung (28), insbesondere in Form einer Durchgangsausnehmung, aufweist, in der die Schallerzeugungseinrichtung (30) angeordnet ist.

2. Auspuffanlage nach einem der vorhergehenden Ansprüche, bei der die Auspuffblende (20) zur mittelbaren oder unmittelbaren Spannungsversorgung der Schallerzeugungseinrichtung (30) eine Batterie (40) und/oder einen Akkumulator aufweist.

3. Auspuffanlage nach einem der vorhergehenden Ansprüche, bei der die Auspuffblende (20) zur mittelbaren oder unmittelbaren Spannungsversorgung der Schallerzeugungseinrichtung einen Wandler, insbesondere in Form eines Piezoelements, zur Umwandlung von Wärme in elektrische Spannung aufweist.

4. Auspuffanlage nach einem der vorhergehenden Ansprüche, bei der die Steuereinheit (42) durch eine Funk-Fern-Verbindung, insbesondere per WLAN, ansteuerbar ist.

5. Auspuffanlage nach einem der vorhergehenden Ansprüche, bei der die Auspuffblende (20), insbesondere am Inneneinsatz (24), einen Vibrationssensor (36) aufweist.

## Claims

1. Exhaust system having an exhaust pipe (14) and an exhaust cover (20), mounted on the exhaust pipe (14), for a motor vehicle (10), wherein the exhaust cover (20) comprises a tubular inner insert (24), wherein the exhaust cover (20) comprises a control unit (42) for controlling the sound generating device (30), wherein the exhaust cover (20) comprises a controllable sound generating device (30), in particular in the form of a loudspeaker diaphragm, for emitting sound from the exhaust cover (20), wherein the control unit (42) preferably comprises a digital playback device, wherein the exhaust cover (20) comprises, in particular on the inner insert (24), a gas flow sensor (34), wherein the exhaust cover comprises an outer pipe (22), wherein the inner insert (24) is arranged inside the outer pipe (22), wherein the inner insert (24) is pushed onto the exhaust pipe (14), wherein the inner insert (24) is designed in the form of a sound body for emitting sound, wherein the inner insert (24) has a recess (28), in particular in the form of a through bore, in which the sound generating device (30) is arranged.

2. Exhaust system according to one of the preceding claims, wherein the exhaust cover (20) has a battery (40) and/or an accumulator for indirectly or directly supplying voltage to the sound generating device (30).

3. Exhaust system according to either of the preceding claims, wherein in order to indirectly or directly supply voltage to the sound generating device, the exhaust cover (20) has a converter, in particular in the form of a piezo element, for converting heat into electrical voltage.

4. Exhaust system according to any of the preceding claims, wherein the control unit (42) can be controlled by a radio remote connection, in particular by WLAN.

5. Exhaust system according to any of the preceding claims, wherein the exhaust cover (20) comprises, in particular on the inner insert (24), a vibration sensor (36).

## Revendications

1. Système d'échappement destiné à un véhicule automobile (10), muni d'un tuyau d'échappement (14) et d'un embout d'échappement (20) monté sur ledit tuyau d'échappement (14), lequel embout d'échappement (20) comporte une pièce intégrée (24) tubulaire, ledit embout d'échappement (20) étant pourvu d'une unité de commande (42) dévolue au pilotage du dispositif (30) générateur de sons,
l'embout d'échappement (20) présentant un dispositif pilotable (30) générateur de sons revêtant, en particulier, la forme d'une membrane de haut-parleur en vue d'émettre des sons à partir dudit embout d'échappement (20),
ladite unité de commande (42) étant préférentiellement équipée d'un appareil de lecture numérique,
ledit embout d'échappement (20) étant doté d'un capteur (34) de flux gazeux, en particulier sur la pièce intégrée (24),
ledit embout d'échappement comportant une tubulure extérieure (22),
ladite pièce intégrée (24) étant logée à l'intérieur de ladite tubulure extérieure (22), laquelle pièce intégrée (24) est enfilée sur le tuyau d'échappement (14),
ladite pièce intégrée (24) étant réalisée sous la forme d'un corps de résonance dédié à l'émission de sons,
sachant que ladite pièce intégrée (24) est munie d'un évidement (28) revêtant, en particulier, la forme d'un évidement traversant dans lequel le dispositif (30) générateur de sons est implanté.

2. Système d'échappement selon l'une des revendications précédentes, dans lequel l'embout d'échappement (20) est pourvu d'une batterie (40) et/ou d'un accumulateur dévolu(e) à l'alimentation en tension, indirecte ou directe, du dispositif (30) générateur de sons.

3. Système d'échappement selon l'une des revendications précédentes, dans lequel l'embout d'échappement (20) est muni, en vue de l'alimentation en tension indirecte ou directe du dispositif générateur de sons, d'un convertisseur revêtant, en particulier, la forme d'un élément piézo-électrique conçu pour convertir de la chaleur en une tension électrique.

4. Système d'échappement selon l'une des revendications précédentes, dans lequel l'unité de commande (42) peut être pilotée par une liaison radio à distance, notamment par WLAN.

5. Système d'échappement selon l'une des revendications précédentes, dans lequel l'embout d'échappement (20) est doté d'un capteur de vibrations (36), en particulier sur la pièce intégrée (24).
